# EUROPÄISCHE PATENTSCHRIFT

(11) **EP 1 847 717 B1**
(45) Veröffentlichungstag und Bekanntmachung des Hinweises auf die Patenterteilung: **06.11.2013**
(21) Anmeldenummer: 07006905.9
(22) Anmeldetag: 03.04.2007
(51) Int. Cl.: F04D 29/42

(54) **Gehäuse für Radialgebläse**
Housing for a radial fan
Boîtier pour soufflante radiale

(30) Priorität: 21.04.2006 DE 102006019177
(43) Veröffentlichungstag der Anmeldung: 24.10.2007
(73) Patentinhaber: Behr GmbH & Co. KG, 70469 Stuttgart (DE)
(72) Erfinder: Otto, Thomas, 1200 Bruxelles (BE); Sartorius, Dieter, 48073 Royal Oak (US)
(74) Vertreter: Grauel, Andreas

(56) Entgegenhaltungen:
- DE-A1- 2 138 022
- JP-A- 8 338 396
- JP-A- 9 310 700
- JP-A- 2003 193 998
- US-A1- 2002 154 993

## Beschreibung

Die Erfindung betrifft ein Trommelläufer-Radialgebläse, insbesondere für eine Kraftfahrzeug-Klimaanlage, gemäß dem Oberbegriff des Anspruches 1.

Bei Kraftfahrzeug-Klimaanlagen ist üblicherweise ein Ansauggebläse vorgesehen, welches Umluft aus dem Fahrzeuginnenraum und/oder Frischluft aus der Umgebung ansaugt, anschließend der Kraftfahrzeug-Klimaanlage oder einem einfachen Heizer zum Temperieren bzw. Erwärmen zuführt, und nachfolgend die temperierte bzw. erwärmte Luft über ein Luftkanalnetz bedarfsgerecht verteilt und mit Hilfe von weiteren Klappen geregelt in den Fahrzeuginnenraum einleitet.

Aus der US 2002/0154993 A1 ist ein Zentrifugalventilator bekannt.

Aus der DE 21 38 022 A1 ist ein Zentrifugalventilator mit einem Rotor, der an einer Welle angeordnet ist, und einem Gehäuse mit einer Antriebsöffnung, einem Ansaug- und einem Druckstutzen bekannt. Hierbei kann der Druckstutzen um 180° auf die entgegengesetzte Seite gebracht werden, und ist um 360° entlang des Gehäuseumfangs drehbar. Das Spiralgehäuse ist in axialer Richtung über den gesamten Umfang erweitert ausgebildet, wobei die beiden einander gegenüberliegenden, in radialer Richtung bezüglich der Drehachse des Rotors angeordneten Seiten des Spiralgehäuses parallel verlaufend ausgebildet sind, wie in Fig. 2 der Offenlegungsschrift dargestellt.

Die US 5,839,879 A offenbart ein Radialgebläse mit einem zur Geräuschreduzierung in axialer Richtung erweiterten Spiralgehäuse. Die axiale Erweiterung erfolgt kontinuierlich, wobei zwischen der an den Rotor angrenzenden Seitenfläche und der den Schaufeln des Rotors gegenüberliegenden Außenwand des Spiralgehäuses eine Schräge mit einem Winkel von 15 bis 75° zur radialen Richtung vorgesehen ist, die der axialen Erweiterung dient. Der Winkel der Schräge kann jedoch auch über 90° ansteigen. Um einen sanfteren Übergang zwischen der an den Rotor angrenzenden Seitenfläche und der Schräge zu ermöglichen, ist eine Kantenfläche zwischen denselben ausgebildet, beginnend etwa in der Höhe des äußeren Endes des Rotors, die einen Winkel von 0 bis 300° zur radialen Richtung aufweisen kann, wobei sie gemäß dem in der Patentschrift beschriebenen Ausführungsbeispiel konstant 30° beträgt. Der Winkel der Schräge kann entsprechend der Richtung gewählt werden, in welcher die Luft aus dem Rotor ausgeblasen wird, d.h. er kann sich über die Länge der axialen Erweiterung in Luftströmungsrichtung innerhalb des angegebenen Winkelbereichs verändern, insbesondere größer werden. Der Winkel kann jedoch auch über die gesamte Länge der axialen Erweiterung bis zur Tangentialen zur Austrittsrichtung der Luft konstant sein und sich erst ab diesem Punkt vergrößern. Die Schräge geht in einem abgerundeten Übergangsbereich direkt in die den Schaufeln des Rotors gegenüberliegende Außenwand des Spiralgehäuses über. Für die axiale Erweiterung ist der motorseitige Bauraum ausgenutzt. Die gegenüberliegende Fläche des Spiralgehäuses ist in einer Ebene in radialer Richtung zur Drehachse des Rotors angeordnet ausgebildet.

Eine derartige Ausgestaltung des Radialgebläse lässt noch Wünsche offen, insbesondere in Hinblick auf die Geräuschbildung.

Es ist Aufgabe der Erfindung, ein verbessertes Radialgebläse zur Verfügung zu stellen.

Diese Aufgabe wird gelöst durch ein Trommelläufer-Radialgebläse mit den Merkmalen des Anspruchs 1. Vorteilhafte Ausgestaltungen sind Gegenstand der Unteransprüche.

Erfindungsgemäß ist ein Trommelläufer-Radialgebläse gemäß Anspruch 1 vorgesehen. Durch das Vorsehen des Versatzes in axialer Richtung kann - bei raumsparender Ausgestaltung - die Leistung des Gebläses verbessert und zudem die Geräuschbildung verringert werden. Ferner ermöglicht ein derartiger axialer Versatz gegebenenfalls auch einen Ausgleich einer beispielsweise bauraumbedingten Querschnittsverringerung im Bereich des Spiralgehäuses.

Das Verhältnis des axialen Versatzes x zum Rotorradius R zweier benachbarter Bereiche beträgt vorzugsweise 0.05 bis 0.7, insbesondere bevorzugt 0.1 bis 0.4. Der axiale Versatz beträgt somit bei üblichen Rotorradien ca. 5 bis 70 mm, insbesondere bevorzugt 10 bis 40 mm. Ein derartiger Versatz hat sich bei Trommelläufer-Radialgebläsen als besonders vorteilhaft in Hinblick auf die Akustik und den Wirkungsgrad des Gebläses herausgestellt.

Der nach außen versetzte Bereich beginnt vorzugsweise nach einem Winkelbereich von 0 bis 180°, insbesondere bis maximal 120°, ausgehend vom Beginn des Spiralkanals, d.h. dem Ende des Sporns des Spiralgehäuses.

Zwischen zwei benachbarten, parallelen Bereichen ist vorzugsweise eine Schräge mit einem Winkel von 30 bis 90°, insbesondere 40 bis 80°, zur Fläche der parallelen Bereiche angeordnet. Diese Schräge verbessert den Strömungsverlauf der Luft und vereinfacht zudem die Herstellung des entsprechenden Gehäuseteils.

Vorzugsweise ist auf genau einer Seite des Spiralgehäuses ein Versatz von zwei Bereichen in axialer Richtung vorgesehen, während auf der anderen, gegenüberliegen Seite des Spiralgehäuses eine durchgehende Ebene vorgesehen ist. Dabei ist der Versatz vorzugsweise auf der Motorseite des Spiralgehäuses angeordnet.

Bevorzugt geht der innere Bereich in einem Kreisbogen endend in die Schräge über, wohingegen der äußere Bereich außen in einem Spiralbogen endet.

Der Kreisbogen weist vorzugsweise einen Radius auf, der etwas größer als der Radius des Rotors ist, d.h. der Versatz nach außen ist in einem Bereich außerhalb des Rotors angeordnet.

Der Kreisbogen, in welchem der innere Bereich außen endet, weist vorzugsweise eine Länge von mindestens π-mal dem Radius des Kreisbogens auf, d.h. in diesem Bereich ist auch der Versatz zuzüglich des Übergangsbereichs angeordnet.

Im Folgenden wird die Erfindung anhand eines Ausführungsbeispiel auf die beiliegende Zeichnung näher erläutert. Hierbei zeigen:
- Fig. 1: eine schematisierte Draufsicht auf ein Trommelläufer-Radialgebläse einer Kraftfahrzeug-Klimaanlage gemäß dem Ausführungsbeispiel, und
- Fig. 2: einen ausschnittsweise, schematisch dargestellten Querschnitt des Trommelläufer-Radialgebläses von Fig. 1.

Eine Kraftfahrzeug-Klimaanlage weist ein Trommelläufer-Radialgebläse 1 mit einem Rotor 2 und einem zweiteiligen Spiralgehäuse 3 mit einem unteren Gehäuseteil 3' und einem oberen Gehäuseteil auf. Der Rotor 2 mit einem Radius R ist von einem Motor (nicht dargestellt) angetrieben um eine Drehachse A drehbar, so dass er Luft über eine Ansaugöffnung 4 im Spiralgehäuse 3 ansaugt und über eine Auslassöffnung 5 in Richtung Verdampfer und Heizer der Kümaanlage (nicht dargestellt) aus dem Spiralgehäuse 3 ausbläst.

Das in Fig. 2 dargestellte, untere Gehäuseteil 3' weist im Bereich der sich in radialer Richtung erweiternden Spirale des Spiralgehäuses 3 ab einem Winkel von 0 bis 180°, vorliegend 135°, ausgehend vom Beginn des Spiralkanals bzw. Ende des Sporns vom Spiralgehäuse 3, eine axiale Erweiterung 6 auf. Diese axiale Erweiterung 6 wird durch einen äußeren Bereich 7 des unteren Gehäuseteils 3' gebildet, der parallel in axialer Richtung nach außen versetzt zu dem inneren Bereich 8 des Gehäuseteils 3' angeordnet ist, das dem Rotor 2 direkt gegenüberliegt. Die beiden Bereiche 7 und 8 sind um den Versatz x in Abhängigkeit des Rotorradius R, wobei das Verhältnis aus Versatz x und Rotorradius R vorzugsweise im Bereich von 0.05 bis 0.7, vorliegend bei 0.13 liegt, was vorliegend einem Versatz x von ca. 13 mm entspricht, versetzt zueinander angeordnet. Im Bereich zwischen 120° und 135° ausgehend vom Beginn des Spiralkanals ist ein Übergangsbereich 7' vorgesehen, in welchem ein allmählicher Übergang von der Ebene des inneren Bereichs 8 zur Ebene des äußeren Bereichs 7 erfolgt. Der Übergangsbereich 7' nimmt vorzugsweise einen Winkelbereich von 0 bis 90° ein.

Zwischen den beiden Bereichen 7 und 8 ist zudem eine Schräge 9 angeordnet, welche in einem Winkel α von 60° zu den Bereichen 7 und 8 geneigt ist. Der Winkel α der Schräge beträgt vorzugsweise zwischen 30 und 90°. Die Schräge 9 ist auch im Übergangsbereich 7' vorgesehen, in welchem der axiale Erweiterung noch nicht die volle Höhe erreicht hat. Nach außen hin geht der äußere Bereich 7 in einem Radius 10 in die radiale Wand des Spiralgehäuses 3 über.

Das obere Gehäuseteil ist ohne axiale Erweiterung ausgebildet, d.h. es ist lediglich eine Ebene, die parallel zu den beiden Bereichen 7 und 8 des unteren Gehäuseteils 3' verläuft, vorgesehen, so dass hierauf nicht näher eingegangen wird. Prinzipiell wäre jedoch bei Bedarf, beispielsweise auf Grund von Bauraumproblemen, auch eine axiale Erweiterung wie beim unteren Gehäuseteil 3' möglich. Diese kann entsprechend der Erweiterung des unteren Gehäuseteils ausgebildet sein, jedoch sind auch ein anderer Versatz, eine andere Schräge, ein anderer Übergangsbereich zur axialen Erweiterung und/oder eine andere Position des Beginns der Schräge möglich. Vorteilhaft ist jedoch, wenn die axiale Erweiterung auf der der Ansaugöffnung gegenüberliegen Seite des Spiralgehäuses, also in der Regel motorseitig, vorgesehen ist.

## Patentansprüche

1. Trommelläufer-Radialgebläse mit axialer Erweiterung des Spiralgehäuses, **dadurch gekennzeichnet, dass** mindestens eine Seitenfläche des Spiralgehäuses (3), die senkrecht zur Drehachse (A) des Rotors (2) angeordnet ist, mindestens zwei parallel zueinander angeordnete Bereiche (7 und 8) aufweist, die in Längsrichtung der Drehachse (A) zueinander um eine konstante Höhe (x) versetzt sind, wobei der nach außen versetzte Bereich (7) mit einem Übergangsbereich (7') beginnt, der einen Winkelbereich von 0 bis 90°, insbesondere 20 bis 60°, einnimmt.

2. Trommelläufer-Radialgebläse nach Anspruch 1, **dadurch gekennzeichnet, dass** das Verhältnis aus axialem Versatz (x) zum Rotorradius (R) zweier benachbarter Bereiche (7 und 8) 0.05 bis 0.7 beträgt.

3. Trommelläufer-Radialgebläse nach Anspruch 1 oder 2, **dadurch gekennzeichnet, dass** der nach außen versetzte Bereich (7) nach einem Winkelbereich von 0 bis 180°, insbesondere bis maximal 120°, ausgehend vom Beginn des Spiralkanals beginnt.

4. Trommelläufer-Radialgebläse nach einem der vorhergehenden Ansprüche, **dadurch gekennzeichnet, dass** zwischen zwei benachbarten, parallelen Bereichen (7 und 8) eine Schräge (9) mit einem Winkel von 30 bis 90°, insbesondere 40 bis 80°, zur Fläche der Bereiche (7 und 8) angeordnet ist.

5. Trommelläufer-Radialgebläse nach einem der vorhergehenden Ansprüche, **dadurch gekennzeichnet, dass** auf genau einer Seite des Spiralgehäuses (3) ein Versatz von zwei Bereichen (7 und 8) in axialer Richtung vorgesehen ist, während auf der anderen, gegenüberliegen Seite des Spiralgehäuses (3) eine durchgehende Ebene vorgesehen ist.

6. Trommelläufer-Radialgebläse nach Anspruch 5, **dadurch gekennzeichnet, dass** der Versatz auf der Motorseite des Spiralgehäuses (3) angeordnet ist.

7. Trommelläufer-Radialgebläse nach einem der vorhergehenden Ansprüche, **dadurch gekennzeichnet, dass** der innere Bereich (8) in einem Kreisbogen endend in die Schräge (9) übergeht.

8. Trommelläufer-Radialgebläse nach Anspruch 7, **dadurch gekennzeichnet, dass** der Kreisbogen einen Radius aufweist, der etwas größer als der Radius des Rotors (2) ist.

9. Trommelläufer-Radialgebläse nach Anspruch 7 oder 8, **dadurch gekennzeichnet, dass** der Kreisbogen eine Länge von mindestens π-mal dem Radius des Kreisbogens aufweist.

10. Kraftfahrzeug-Klimaanlage, **gekennzeichnet durch** ein Trommelläufer-Radialgebläse (1) gemäß einem der Ansprüche 1 bis 9.

## Claims

1. A radial blower for a drum rotor with an axial widening of the spiral housing, **characterized in that** at least one lateral surface of the spiral housing (3), which lateral surface is arranged perpendicular to the rotational axis (A) of the rotor (2), has at least two regions (7 and 8) that are arranged parallel to each other and are offset to each other in the longitudinal direction of the rotational axis (A) by a constant height (x), wherein the outwardly shifted region (7) begins with a transition region (7') that covers an angular range of from 0 to 90°, in particular 20 to 60°.

2. The radial blower for a drum rotor according to claim 1, **characterized in that** the ratio of axial offset (x) to the rotor radius (R) of two adjacent regions (7 and 8) is 0.05 to 0.7.

3. The radial blower for a drum rotor according to claim 1 or claim 2, **characterized in that** the outwardly shifted region (7) begins after an angular range of from 0 to 180°, in particular up to a maximum of 120°, extending from the beginning of the spiral channel.

4. The radial blower for a drum rotor according to any one of the preceding claims, **characterized in that** between two adjacent parallel regions (7 and 8), a slope (9) is arranged at an angle of from 30 to 90°, in particular 40 to 80°, to the regions (7 and 8).

5. The radial blower for a drum rotor according to any one of the preceding claims, **characterized in that** on precisely one side of the spiral housing (3), an offset of two regions (7 and 8) in the axial direction is provided, whereas on the other side, the opposite side of the spiral housing (3), a continuous plane is provided.

6. The radial blower for a drum rotor according to claim 5, **characterized in that** the offset is arranged on the motor side of the spiral housing (3).

7. The radial blower for a drum rotor according to any one of the preceding claims, **characterized in that** the inner region (8) ends in a circular arc thereby transitioning into the slope (9).

8. The radial blower for a drum rotor according to claim 7, **characterized in that** the circular arc has a radius that is slightly greater than the radius of the rotor (2).

9. The radial blower for a drum rotor according to claim 7 or claim 8, **characterized in that** the circular arc has a length of at least n-times the radius of the circular arc.

10. An air conditioning system for a motor vehicle, **characterized by** a radial blower (1) for a drum rotor according to any one of the claims 1 to 9.

## Revendications

1. Ventilateur centrifuge à rotor cylindrique comprenant un élargissement axial du carter en spirale, **caractérisé en ce qu'**au moins une surface latérale du carter en spirale (3), qui est disposée perpendiculairement à l'axe de rotation (A) du rotor (2), présente au moins deux zones (7 et 8) disposées en étant parallèles l'une à l'autre et qui sont décalées l'une par rapport à l'autre suivant une hauteur constante (x), dans le sens longitudinal de l'axe de rotation (A), où la zone (7) décalée vers l'extérieur commence par une zone de transition (7') qui forme une plage angulaire allant de 0° à 90°, en particulier de 20° à 60°.

2. Ventilateur centrifuge à rotor cylindrique selon la revendication 1, **caractérisé en ce que** le rapport résultant du décalage axial (x) relativement au rayon de rotor (R) de deux zones contiguës (7 et 8) est compris entre 0,05 et 0,7.

3. Ventilateur centrifuge à rotor cylindrique selon la revendication 1 ou 2, **caractérisé en ce que** la zone (7) décalée vers l'extérieur suivant une plage angulaire allant de 0° à 180°, en particulier atteignant au maximum 120°, commence en partant du début du conduit en spirale.

4. Ventilateur centrifuge à rotor cylindrique selon l'une quelconque des revendications précédentes, **caractérisé en ce qu'**un plan incliné (9) est disposé entre deux zones parallèles contiguës (7 et 8), en formant un angle allant de 30° à 90°, en particulier de 40° à 80°, par rapport à la surface des zones (7 et 8).

5. Ventilateur centrifuge à rotor cylindrique selon l'une quelconque des revendications précédentes, **caractérisé en ce que**, précisément sur un côté du carter en spirale (3), il est prévu un décalage de deux zones (7 et 8) dans la direction axiale, tandis que sur l'autre côté opposé du carter en spirale (3), il est prévu un plan continu.

6. Ventilateur centrifuge à rotor cylindrique selon la revendication 5, **caractérisé en ce que** le décalage est disposé sur le côté moteur du carter en spirale (3).

7. Ventilateur centrifuge à rotor cylindrique selon l'une quelconque des revendications précédentes, **caractérisé en ce que** la zone intérieure (8) se terminant dans un arc de cercle passe dans le plan incliné (9).

8. Ventilateur centrifuge à rotor cylindrique selon la revendication 7, **caractérisé en ce que** l'arc de cercle présente un rayon qui est un peu plus grand que le rayon du rotor (2).

9. Ventilateur centrifuge à rotor cylindrique selon la revendication 7 ou 8, **caractérisé en ce que** l'arc de cercle présente une longueur d'au moins fois n le rayon de l'arc de cercle.

10. Système de climatisation d'un véhicule automobile **caractérisé par** un ventilateur centrifuge (1) à rotor cylindrique selon l'une quelconque des revendications 1 à 9.
